# EUROPÄISCHE PATENTSCHRIFT

(11) **EP 3 634 847 B1**
(45) Veröffentlichungstag und Bekanntmachung des Hinweises auf die Patenterteilung: **26.05.2021**
(21) Anmeldenummer: 18729636.3
(22) Anmeldetag: 04.06.2018
(51) Int. Cl.: B63G 8/40, B63G 8/32

(54) **NOTFLUTEINRICHTUNG FÜR EIN UNTERSEEBOOT**
EMERGENCY FLOODING DEVICE FOR A SUBMARINE
DISPOSITIF DE REMPLISSAGE DE SECOURS POUR SOUS-MARIN

(30) Priorität: 09.06.2017 DE 102017209778
(43) Veröffentlichungstag der Anmeldung: 15.04.2020
(73) Patentinhaber: thyssenkrupp Marine Systems GmbH, 24143 Kiel (DE); thyssenkrupp AG, 45143 Essen (DE)
(72) Erfinder: RIEGEL, Peter, 23568 Lübeck (DE); DOBRINDT, Dirk, 24222 Schwentinental (DE); TOOBE, Werner, 24159 Kiel (DE)
(74) Vertreter: thyssenkrupp Intellectual Property GmbH
(86) Internationale Anmeldenummer: PCT/EP2018/064556
(87) Internationale Veröffentlichungsnummer: WO 2018/224416

(56) Entgegenhaltungen:
- EP-A2- 1 688 347
- DE-C- 541 603
- GB-A- 2 498 545
- US-A- 1 215 387
- US-A- 3 643 615

## Beschreibung

Die Erfindung betrifft eine Notfluteinrichtung für ein Unterseeboot.

Es ist bekannt, ein Unterseeboot durch Öffnung von Bordabsperrungen im Druckkörper zu fluten, um beispielsweise im Havarie Fall einen Druckausgleich herzustellen und der Mannschaft so ein Verlassen des Unterseeboots zu ermöglichen. Hierbei bestehen widerstreitende Interessen. Ein schneller Druckausgleich ist wünschenswert, um die Zeit für die Besatzung kurz zu halten. Auf der anderen Seite kann ein zu schneller Druckanstieg die Gesundheit extrem gefährden.

Um nun Wasser zum Druckausgleich in das Bootsinnere zu führen, können nun verschiedene Bordabsperrungen im Druckkörper verwendet werden. Die größten Druckkörper-Durchführungen sind die Waffenrohre. Diese weisen jedoch bei einem normalen Waffenrohr mit einem Durchmesser für Waffen mit einem Durchmesser von mehr als 500 mm bereits eine Größe auf, dass Wasser so schnell eindringt, dass die Gesundheit der Besatzung gefährdet sein kann. Das Öffnen anderer Bordabsperrungen, zum Fluten des Bootes, erfordert erheblichen Aufwand, da dazu Rohrleitungen gebrochen und gegebenenfalls Armaturen ausgebaut werden müssen. In Summe wird hierdurch jedoch nur ein verhältnismäßig geringer Wasserstrom erzeugt, was zu vergleichsweise langen Druckausgleichszeiten führt.

Zu berücksichtigen ist, dass die bei einem Fluten durch das einströmende Wasser auftretenden Kräfte vergleichsweise hoch sein können, da der Umgebungsdruck abhängig von der Tauchtiefe ansteigt. Dieses erschwert das gezielte Lenken des eindringenden Wassers und führt zu einer zusätzlichen Gefährdung der Besatzung.

Aus der US 1 215 387 A ist ein Waffenrohr bekannt.

Aus der US 3 643 615 A ist ein weiteres Waffenrohr bekannt.

Aus der GB 2 498 545 A sind Flutkontroll-Ventilanordnungen sowie Schiffsfahrzeuge mit Flutkontroll-Ventilanordnungen bekannt. Beispielsweise können diese als tiefenkompensierende Flutkontrollventilanordnung zur automatischen Steuerung der Flutungsrate einer U-Boot-Fluchtkammer verwendet werden.

Aufgabe der Erfindung ist es, eine Notflutvorrichtung zu schaffen, welche es ermöglicht, ein Unterseeboot oder einen, beispielsweise durch druckfeste Schotten abgetrennten, Teilbereich eines Unterseebootes so schnell wie möglich aber ohne Gefährdung der Besatzung zu fluten.

Gelöst wird diese Aufgabe durch eine Notflutvorrichtung mit den in Anspruch 1 angegebenen Merkmalen sowie durch das Verfahren zum Fluten wenigstens eines Teilbereichs eines Unterseeboots mit den in Anspruch 9 angegeben Merkmalen. Vorteilhafte Weiterbildungen ergeben sich aus den Unteransprüchen, der nachfolgenden Beschreibung sowie den Zeichnungen.

Die erfindungsgemäße Notfluteinrichtung für ein Waffenrohr ist in die bootsseitige Öffnung eines Waffenrohres einsetzbar. Die bootsseitige Öffnung des Waffenrohres ist innerhalb des Druckkörpers angeordnet. Die Notfluteinrichtung ist vom Waffenrohres lösbar ist. Die Notfluteinrichtung weist eine Haltevorrichtung und eine Öffnungsvorrichtung auf. Die Haltevorrichtung ist kraftschlüssig mit dem Waffenrohr verbindbar. Die Haltevorrichtung weist eine Öffnung auf, wobei die Öffnung der Haltevorrichtung mit der Öffnungsvorrichtung verschließbar ist. Die Querschnittsfläche der Öffnung der Haltevorrichtung ist kleiner als die Querschnittsfläche des Waffenrohrs.

Die Notfluteinrichtung dient gerade dazu, die von Wasser durchströmte Querschnittsfläche zu verkleinern, wenn die Querschnittsfläche des Waffenrohres aufgrund der großen Größe zu einer zu schnellen Flutung und damit zu einem für die Besatzung gefährlich schnellem Druckanstieg führt. Die Notfluteinrichtung wird also nur im Falle einer Notflutung in das Waffenrohr eingesetzt und dient dazu, die Einströmgeschwindigkeit des Wassers zu kontrollieren, welche vom äußeren Druck und somit von der Tauchtiefe abhängt.

Um ein Unterseeboot fluten zu können, muss selbstverständlich das Waffenrohr das Äußere, das umgebende Wasser, mit dem Druckkörper verbinden. Somit muss die bootsseitige Öffnung des Waffenrohres innerhalb des Druckkörpers angeordnet sein.

Im Regelbetrieb des Unterseeboots wird die Notfluteinrichtung nicht benötigt und wird daher vom Waffenrohr gelöst und entfernt. Würde man die Notfluteinrichtung unmittelbar in das Waffenrohr und dessen bootsseitigen Verschluss integrieren, so bestünde das Risiko einer unbeabsichtigten Notflutung des Unterseeboots.

Die Querschnittsfläche der Öffnung weist vorzugsweise wenigstens das 0,2-fache, besonders bevorzugt wenigstens das 0,3-fache der Querschnittsfläche des Waffenrohres auf.

Die Querschnittsfläche der Öffnung weist vorzugsweise höchstens das 0,8-fache, bevorzugt höchstens das 0,6-fache, besonders bevorzugt höchstens das 0,5-fache der Querschnittsfläche des Waffenrohres auf.

Bevorzugt ist die Öffnung zentral in der Haltevorrichtung angeordnet, besonders bevorzugt ist die Öffnung mittig in der Haltevorrichtung angeordnet.

Bevorzugt weist die Öffnung einen runden Querschnitt auf.

Bevorzugt sind die Haltevorrichtung und die Öffnungsvorrichtung klappbar miteinander verbunden.

Bevorzugt weist die Haltevorrichtung Griffe zum Einsetzen in das Waffenrohr auf.

In einer weiteren Ausführungsform der Erfindung ist die Öffnungsvorrichtung mittels eines Sicherungselements in verschlossener Position haltbar, wobei das Sicherungselement bevorzugt hydraulisch bewegbar ist. Das Sicherungselement dient dazu, dass die Notfluteinrichtung das Waffenrohr wasser- und druckdicht verschließt, sodass die Flutung durch die Besatzung gezielt gestartet werden kann. Vorzugsweise ist das Sicherungselement in Form eines Bolzens ausgeführt.

In einer weiteren Ausführungsform der Erfindung ist das Sicherungselement mittels einer hydraulischen Handpumpe über eine Hydraulikleitung bewegbar, wobei die hydraulische Handpumpe getrennt von der Notfluteinrichtung ist. Durch hohen Tauchdruck kann es zu großen Kräften auf das Sicherungselement kommen, die eine Auslösung per Hand unmöglich machen. Daher ist eine hydraulische Auslösung vorteilhaft. Damit diese Auslösung aus sicherer Entfernung möglich ist, ist eine Auslösung über eine Hydraulikleitung sinnvoll. Die Verwendung einer Handpumpe ermöglicht eine Auslösung selbst bei einem Systemversagen des Bordnetzes, was im Falle einer Notflutung wahrscheinlich sein kann.

In einer weiteren Ausführungsform der Erfindung ist auf der dem Waffenrohr zugewandten Seite der Haltevorrichtung eine Verschlussvorrichtung anbringbar, wobei die Verschlussvorrichtung zum teilweisen Verschließen der Öffnung der Haltevorrichtung angeordnet ist. Durch die Verschlussvorrichtung ist es möglich, die Verwendung der Notflutvorrichtung an die Bedingungen anzupassen. Hierbei sind die beiden wichtigsten Parameter zum einen die Tiefe des Einsatzes, da die Tiefe den Druck und damit die Strömungsgeschwindigkeit des Wassers beeinflusst, zum anderen die Größe des zu flutenden Bereichs. Wird das gesamte Unterseeboot geflutet, so muss mehr Wasser in der gleichen Zeit eindringen. Soll nur ein Teilbereich, beispielsweise der Raum hinter den Waffenrohren bis zum ersten Schott geflutet werden, so muss vergleichsweise weniger Wasser in der gleichen Zeit eindringen.

Bevorzugt dient die Verschlussvorrichtung zur Verkleinerung der Öffnung um wenigstens 10 % der Querschnittsfläche, bevorzugt um wenigstens 25 %, besonders bevorzugt um wenigstens 45 %.

Bevorzugt dient die Verschlussvorrichtung zur Verkleinerung der Öffnung um höchstens 90 % der Querschnittsfläche, bevorzugt um höchstens 75 %, besonders bevorzugt um höchstens 55 %.

In einer weiteren Ausführungsform der Erfindung weist die Verschlussvorrichtung eine variierbare Breite auf. Durch die veränderbare Abdeckung der Öffnung ist eine genaue Anpassung an die Bedingungen möglich. Es ist jedoch zu berücksichtigen, dass die Verschlussvorrichtung in jeder Stellung dem maximalen Druck bei der maximalen Einsatztiefe standhalten muss.

In einer weiteren Ausführungsform der Erfindung weist die Verschlussvorrichtung verschiedene Abdeckungen auf, wobei verschiedene Abdeckungen jeweils eine unterschiedlich große Durchflussfläche offen lassen. Die Abdeckungen sind somit für unterschiedliche Tiefenbereiche oder Flutung verschieden großer (Teil-)Bereiche vorgesehen, wobei die Abdeckungen mit steigender Tiefe eine kleinere Durchflussfläche beziehungsweise mit größerem zu flutenden Bereich eine größere Durchflussfläche offen lassen.

In einer weiteren Ausführungsform der Erfindung besteht die Notfluteinrichtung teilweise oder vollständig aus einem hochfesten Werkstoff.

In einer weiteren Ausführungsform der Erfindung besteht die Notfluteinrichtung teilweise oder vollständig aus Titan und/oder Aluminium.

In einem weiteren Aspekt betrifft die Erfindung ein Waffenrohr mit einer erfindungsgemäßen Notfluteinrichtung.

In einem weiteren Aspekt betrifft die Erfindung ein Unterseeboot mit einem Waffenrohr und einer erfindungsgemäßen Notfluteinrichtung.

In einem weiteren Aspekt betrifft die Erfindung ein Verfahren zum Fluten wenigstens eines Teilbereichs eines Unterseeboots, wobei das Verfahren die folgenden Schritte aufweist:
a) Einsetzen einer erfindungsgemäßen Notfluteinrichtung in ein Waffenrohr,
b) Verschließen der Notfluteinrichtung,
c) Fluten des Waffenrohrs und Öffnen der Mündungsklappe,
d) Öffnen der Öffnungsvorrichtung der Notfluteinrichtung,
e) Abwarten des Druckausgleichs zwischen dem Teilbereich des Unterseeboots und der Umgebung.

In einer weiteren Ausführungsform der Erfindung beträgt die Zeit zwischen dem Öffnen der Öffnungsvorrichtung und dem Druckausgleich nicht weniger als 5 Minuten und die Zeit zwischen dem Öffnen der Öffnungsvorrichtung und dem Druckausgleich nicht mehr als 25 Minuten, vorzugsweise nicht mehr als 15 Minuten, besonders bevorzugt nicht mehr als 10 Minuten.

Dieses Zeitfenster hat sich als Optimum zwischen einer möglichst schnellen Flutung und einer zu hohen Belastung für die Besatzung im Unterseeboot herausgestellt.

In einer weiteren Ausführungsform der Erfindung wird in Schritt a) zunächst die Haltevorrichtung und anschließend die Öffnungsvorrichtung eingesetzt. Durch das getrennte Einsetzen können beide Teile getrennt getragen werden, was die Arbeit erleichtert. Hierzu müssen Haltevorrichtung und Öffnungsvorrichtung lösbar mit einander verbindbar sein.

In einer weiteren Ausführungsform der Erfindung erfolgt in Schritt d) das Öffnen der Öffnungsvorrichtung mittels einer hydraulischen Handpumpe aus sicherer Entfernung.

In einer weiteren Ausführungsform der Erfindung wird in Schritt a) in einem Schritt aa) aufgrund der aktuellen Tauchtiefe ermittelt, ob die Öffnung der Haltevorrichtung aufgrund der Größe und des Umgebungsdrucks zu einer zu hohen Flutgeschwindigkeit in Schritt c) führt und wenn dieses der Fall ist wird in Schritt ab) eine Verschlussvorrichtung auf der dem Waffenrohr zugewandten Seite der Haltevorrichtung angeordnet, um die von Wasser durchströmbare Querschnittsfläche zu verringern.

In einer weiteren Ausführungsform der Erfindung wird in Schritt aa) die notwendige Verkleinerung der von Wasser durchströmbare Querschnittsfläche berechnet wird und danach die Größe der Verschlussvorrichtung ausgewählt.

Nachfolgend ist die erfindungsgemäße Notflutvorrichtung anhand eines in den Zeichnungen dargestellten Ausführungsbeispiels näher erläutert.
- Fig. 1: Notfluteinrichtung
- Fig. 2: Notfluteinrichtung
- Fig. 3: Waffenrohr mit verschlossener Notfluteinrichtung
- Fig. 4: Waffenrohr mit geöffneter Notfluteinrichtung
- Fig. 5: Fließdiagramm des Verfahrens

In Fig. 1 ist eine Notfluteinrichtung 10 gezeigt. Die Notfluteinrichtung 10 weist eine Haltevorrichtung 20 auf, wobei die Haltevorrichtung 20 eine runde Form zum Einsatz in ein Waffenrohr 80 aufweist. Um in diesem kraftschlüssig angeordnet zu werden, weist die Haltevorrichtung 20 Halteelemente 22 auf. Die Haltevorrichtung 20 weist eine Öffnung auf, welche mit der Öffnungsvorrichtung 30 verschlossen ist. Um die Haltevorrichtung 20 einfach in ein Waffenrohr 80 einzusetzen, weist die Haltevorrichtung 20 Griffe 40 auf. Die Haltevorrichtung 20 und die Öffnungsvorrichtung 30 sind über ein Gelenk 70 klappbar und trennbar miteinander verbunden. Um das Einsetzen der Notfluteinrichtung 10 in das Waffenrohr 80 zu erleichtern, ist die Trennung am Gelenk 70 vorteilhaft, da so die Haltevorrichtung 20 und die Öffnungsvorrichtung 30 getrennt eingesetzt werden können, was das zu tragende Gewicht für die Besatzung verringert. Die Öffnungsvorrichtung 30 wird mittels des Sicherungselements 50 in verschlossener Position gehalten. Das Sicherungselement 50 kann ohne Druck mittels einer Handauslösung 52 gelöst und somit die Öffnungsvorrichtung 30 geöffnet werden. Bei voller Druckbelastung ist eine händische Auslösung unwahrscheinlich. Daher weist die Notflutvorrichtung 10 eine hydraulische Auslösung 56 auf. Um die hydraulische Auslösung 56 auszulösen und so die Öffnungsvorrichtung 30 zu öffnen, kann über einen Hydraulikanschluss 54 eine Hydraulikleitung 90 angeschlossen werden. An die Hydraulikleitung kann beispielsweise eine Handpumpe angeschlossen werden.

Betrachtet man die Notfluteinrichtung 10 von der Innenseite des Waffenrohrs 80, wie in Fig. 2 gezeigt, so ist eine Dichtung 100 erkennbar, die verhindert, dass vorzeitig Wasser in das Bootsinnere eindringen kann. Um die Strömungsgeschwindigkeit des Wassers zu regulieren, um beispielsweise die Flutung in größerer Tiefe oder nur für einen kleineren Raum vornehmen zu können, ist eine Verschlussvorrichtung 60 einsetzbar. Die Verschlussvorrichtung 60 weist Versteifungen 62 auf, um dem Wasserdruck des umströmenden Wassers gut standhalten zu können und gleichzeitig leicht konstruiert sein zu können.

Fig. 3 zeigt ein Waffenrohr 80 mit eingesetzter Notflutvorrichtung 10 im geschlossenen Zustand. Der Verschluss 82 des Waffenrohrs 80 ist geöffnet, in dessen Verriegelungsvorrichtung ist die Notfluteinrichtung 10 eingesetzt. Zur Auslösung ist eine Hydraulikleitung angeschlossen. Nach dem Auslösen des Sicherungselements 50 öffnet sich die Öffnungsvorrichtung 30 durch den Wasserdruck schlagartig, wie in Fig. 4 gezeigt.

Das Verfahren ist in Fig. 5 dargestellt.

Zunächst in A wird eine Notfluteinrichtung 10 in das Waffenrohr 80 eingesetzt. Hierzu werden vorteilhaft zunächst die Haltevorrichtung 20 und anschließend die Öffnungsvorrichtung 30 eingesetzt. Optional kann auf der dem Waffenrohr 80 zugewandten Seite der Haltevorrichtung 20 eine Verschlussvorrichtung 60 angeordnet werden, um die Notfluteinrichtung 10 an verschiedene Tiefen anzupassen.
In B erfolgt das Verschließen der Notfluteinrichtung 10.
In C erfolgt das Fluten des Waffenrohrs 80.
In D erfolgt das Öffnen der Öffnungsvorrichtung 30 der Notfluteinrichtung 10. Das Öffnen der Öffnungsvorrichtung 30 erfolgt bevorzugt mittels einer hydraulischen Handpumpe aus sicherer Entfernung.
Als letztes wird in E abgewartet, dass ein Druckausgleich zwischen einem Teilbereich des Unterseeboots oder dem gesamten Unterseeboot und der Umgebung erfolgt, wobei die Zeit zwischen dem Öffnen der Öffnungsvorrichtung 30 und dem Druckausgleich nicht weniger als 5 Minuten beträgt und wobei die Zeit zwischen dem Öffnen der Öffnungsvorrichtung 30 und dem Druckausgleich nicht mehr als 25 Minuten, vorzugsweise nicht mehr als 15 Minuten, besonders bevorzugt nicht mehr als 10 Minuten beträgt.

### Bezugszeichen

- 10: Notfluteinrichtung
- 20: Haltevorrichtung
- 22: Halteelemente
- 30: Öffnungsvorrichtung
- 40: Griff
- 50: Sicherungselement
- 52: Handauslösung
- 54: Hydraulikanschluss
- 56: hydraulische Auslösung
- 60: Verschlussvorrichtung
- 62: Versteifung
- 70: Gelenk
- 80: Waffenrohr
- 82: Verschluss
- 90: Hydraulikleitung
- 100: Dichtung

## Patentansprüche

1. Notfluteinrichtung (10) für ein Waffenrohr (80), wobei die Notfluteinrichtung (10) in die bootsseitige Öffnung eines Waffenrohres (80) einsetzbar ist, wobei die bootsseitige Öffnung des Waffenrohres (80) innerhalb des Druckkörpers angeordnet ist, wobei die Notfluteinrichtung (10) vom Waffenrohres (80) lösbar ist, wobei die Notfluteinrichtung eine Haltevorrichtung (20) und eine Öffnungsvorrichtung (30) aufweist, wobei die Haltevorrichtung (20) kraftschlüssig mit dem Waffenrohr (80) verbindbar ist, wobei die Haltevorrichtung (20) eine Öffnung aufweist, wobei die Öffnung der Haltevorrichtung (20) mit der Öffnungsvorrichtung (30) verschließbar ist, wobei die Querschnittsfläche der Öffnung der Haltevorrichtung (20) kleiner als die Querschnittsfläche des Waffenrohrs (80) ist.

2. Notfluteinrichtung (10) nach Anspruch 1, **dadurch gekennzeichnet, dass** die Öffnungsvorrichtung (30) mittels eines Sicherungselements (50) in verschlossener Position haltbar ist, wobei das Sicherungselement (50) hydraulisch bewegbar ist.

3. Notfluteinrichtung (10) nach Anspruch 2, **dadurch gekennzeichnet, dass** das Sicherungselement (50) mittels einer hydraulischen Handpumpe über eine Hydraulikleitung (90) bewegbar ist, wobei die hydraulische Handpumpe getrennt von der Notfluteinrichtung ist.

4. Notfluteinrichtung (10) nach einem der vorstehenden Ansprüche, **dadurch gekennzeichnet, dass** auf der dem Waffenrohr (80) zugewandten Seite der Haltevorrichtung (20) eine Verschlussvorrichtung (60) anbringbar ist, wobei die Verschlussvorrichtung (60) zum teilweisen Verschließen der Öffnung der Haltevorrichtung (20) angeordnet ist.

5. Notfluteinrichtung (10) nach Anspruch 4, **dadurch gekennzeichnet, dass** die Verschlussvorrichtung (60) eine variierbare Breite aufweist.

6. Notfluteinrichtung (10) nach einem der vorstehenden Ansprüche, **dadurch gekennzeichnet, dass** die Notfluteinrichtung (10) teilweise oder vollständig aus einem hochfesten Werkstoff, insbesondere Titan, und/oder Aluminium besteht.

7. Waffenrohr mit einer Notfluteinrichtung (10) nach einem der vorstehenden Ansprüche.

8. Unterseeboot mit einem Waffenrohr nach Anspruch 7 mit einer Notfluteinrichtung (10) nach einem der Ansprüche 1 bis 6.

9. Verfahren zum Fluten wenigstens eines Teilbereichs eines Unterseeboots, wobei das Verfahren die folgenden Schritte aufweist:
a) Einsetzen einer Notfluteinrichtung (10) gemäß einem der Ansprüche 1 bis 6 in ein Waffenohr (80),
b) Verschließen der Notfluteinrichtung (10),
c) Fluten des Waffenrohrs (80) und Öffnen der Mündungsklappe,
d) Öffnen der Öffnungsvorrichtung (30) der Notfluteinrichtung (10),
e) Abwarten des Druckausgleichs zwischen dem wenigstens einen Teilbereich des Unterseeboots und der Umgebung.

10. Verfahren nach Anspruch 9, **dadurch gekennzeichnet, dass** die Zeit zwischen dem Öffnen der Öffnungsvorrichtung (30) und dem Druckausgleich nicht weniger als 5 Minuten beträgt und wobei die Zeit zwischen dem Öffnen der Öffnungsvorrichtung (30) und dem Druckausgleich nicht mehr als 25 Minuten, vorzugsweise nicht mehr als 15 Minuten, besonders bevorzugt nicht mehr als 10 Minuten beträgt.

11. Verfahren nach einem der Ansprüche 9 bis 10, **dadurch gekennzeichnet, dass** in Schritt a) zunächst die Haltevorrichtung (20) und anschließend die Öffnungsvorrichtung (30) eingesetzt wird.

12. Verfahren nach einem der Ansprüche 9 bis 11, **dadurch gekennzeichnet, dass** in Schritt d) das Öffnen der Öffnungsvorrichtung (30) mittels einer hydraulischen Handpumpe aus sicherer Entfernung erfolgt.

13. Verfahren nach einem der Ansprüche 9 bis 12, **dadurch gekennzeichnet, dass** in Schritt a) in einem Schritt aa) aufgrund der aktuellen Tauchtiefe ermittelt wird, ob die Öffnung der Haltevorrichtung (20) aufgrund der Größe und des Umgebungsdrucks zu einer zu hohen Flutgeschwindigkeit in Schritt c) führt und wenn dieses der Fall ist in Schritt ab) eine Verschlussvorrichtung (60) auf der dem Waffenrohr (80) zugewandten Seite der Haltevorrichtung (20) angeordnet wird, um die von Wasser durchströmbare Querschnittsfläche zu verringern.

14. Verfahren nach Anspruch 13, **dadurch gekennzeichnet, dass** in Schritt aa) die notwendige Verkleinerung der von Wasser durchströmbare Querschnittsfläche berechnet wird und danach die Größe der Verschlussvorrichtung (60) ausgewählt wird.

## Claims

1. Emergency flooding device (10) for a weapon tube (80), wherein the emergency flooding device (10) can be inserted in the boat-side opening of a weapon tube (80), wherein the boat-side opening of the weapon tube (80) is arranged within the pressure body, wherein the emergency flooding device (10) is detachable from the weapon tube (80), wherein the emergency flooding device comprises a holding apparatus (20) and an opening device (30), wherein the holding apparatus (20) can be connected to the weapon tube (80) in a force-locking way, wherein the holding apparatus (20) comprises an opening, wherein the opening of the holding apparatus (20) can be closed with the opening device (30), wherein the cross-sectional area of the opening of the holding apparatus (20) is smaller than the cross-sectional area of the weapon tube (80).

2. Emergency flooding device (10) according to Claim 1, **characterized in that** the opening device (30) can be held in a closed position by means of a securing element (50), wherein the securing element (50) can be moved hydraulically.

3. Emergency flooding device (10) according to Claim 2, **characterized in that** the securing element (50) can be moved by means of a hydraulic hand pump via a hydraulic line (90), wherein the hydraulic hand pump is separated from the emergency flooding device.

4. Emergency flooding device (10) according to any one of the above claims, **characterized in that** a closure device (60) can be attached on the side of the holding apparatus (20) facing the weapon tube (80), wherein the closure device (60) is arranged for partial closure of the opening of the holding apparatus (20).

5. Emergency flooding device (10) according to Claim 4, **characterized in that** the closure device (60) comprises a variable width.

6. Emergency flooding device (10) according to any one of the above claims, **characterized in that** the emergency flooding device (10) consists partially or entirely of a high-strength material, in particular titanium, and/or of aluminum.

7. Weapon tube with an emergency flooding device (10) according to any one of the above claims.

8. Submarine with a weapon tube according to Claim 7 with an emergency flooding device (10) according to any one of Claims 1 to 6.

9. Method of flooding at least a part of a submarine, wherein the method comprises the following steps:
a) insertion of an emergency flooding device (10) according to any one of Claims 1 to 6 in a weapon tube (80),
b) closing the emergency flooding device (10),
c) flooding the weapon tube (80) and opening the muzzle valve,
d) opening the opening device (30) of the emergency flooding device (10),
e) waiting for the pressure equalization between the at least one part of the submarine and the surrounding area.

10. Method according to Claim 9, **characterized in that** the time between the opening of the opening device (30) and the pressure equalization is not less than 5 minutes and wherein the time between the opening of the opening device (30) and the pressure equalization is not more than 25 minutes, preferably not more than 15 minutes, particularly preferably not more than 10 minutes.

11. Method according to any one of Claims 9 to 10, **characterized in that** in step a) first the holding apparatus (20) and then the opening device (30) is inserted.

12. Method according to any one of Claims 9 to 11, **characterized in that** in step d) the opening of the opening device (30) is carried from a safe distance out by means of a hydraulic hand pump.

13. Method according to any one of Claims 9 to 12, **characterized in that** in step a) in a step aa) it is determined on the basis of the current immersion depth whether the opening of the holding apparatus (20) leads to an excessively high flooding velocity in step c) due to the size and the ambient pressure, and if this is the case in step ab) a closure device (60) is arranged on the side of the holding apparatus (20) facing the weapon tube (80) in order to reduce the cross-sectional area through which water can flow.

14. Method according to Claim 13, **characterized in that** in step aa) the necessary reduction of the cross-sectional area through which water can flow is calculated and then the size of the closure device (60) is selected.

## Revendications

1. Dispositif de remplissage de secours (10) pour un canon (80), le dispositif de remplissage de secours (10) pouvant être inséré dans l'ouverture côté navire d'un canon (80), l'ouverture côté navire du canon (80) étant disposée à l'intérieur de la coque pressurisée, le dispositif de remplissage de secours (10) pouvant être détaché du canon (80), le dispositif de remplissage de secours présentant un dispositif de retenue (20) et un dispositif d'ouverture (30), le dispositif de retenue (20) pouvant être relié par adhérence au canon (80), le dispositif de retenue (20) présentant une ouverture, l'ouverture du dispositif de retenue (20) pouvant être fermée par le dispositif d'ouverture (30), la superficie de section transversale de l'ouverture du dispositif de retenue (20) étant inférieure à la superficie de section transversale du canon (80).

2. Dispositif de remplissage de secours (10) selon la revendication 1, **caractérisé en ce que** le dispositif d'ouverture (30) peut être maintenu dans une position fermée au moyen d'un élément de blocage (50), l'élément de blocage (50) pouvant être déplacé de manière hydraulique.

3. Dispositif de remplissage de secours (10) selon la revendication 2, **caractérisé en ce que** l'élément de blocage (50) peut être déplacé au moyen d'une pompe manuelle hydraulique par l'intermédiaire d'une conduite hydraulique (90), la pompe manuelle hydraulique étant séparée du dispositif de remplissage de secours.

4. Dispositif de remplissage de secours (10) selon l'une quelconque des revendications précédentes, **caractérisé en ce que** sur le côté du dispositif de retenue (20), tourné vers le canon (80), un dispositif de fermeture (60) peut être rattaché, le dispositif de fermeture (60) étant disposé pour la fermeture partielle de l'ouverture du dispositif de retenue (20).

5. Dispositif de remplissage de secours (10) selon la revendication 4, **caractérisé en ce que** le dispositif de fermeture (60) présente une largeur variable.

6. Dispositif de remplissage de secours (10) selon l'une quelconque des revendications précédentes, **caractérisé en ce que** le dispositif de remplissage de secours (10) est composé partiellement ou complètement d'un matériau à haute rigidité, en particulier de titane et/ou d'aluminium.

7. Canon comprenant un dispositif de remplissage de secours (10) selon l'une quelconque des revendications précédentes.

8. Sous-marin comprenant un canon selon la revendication 7 doté d'un dispositif de remplissage de secours (10) selon l'une quelconque des revendications 1 à 6.

9. Procédé permettant de remplir au moins une zone partielle d'un sous-marin, le procédé présentant les étapes suivantes consistant à :
a) insérer dans un canon (80) un dispositif de remplissage de secours (10) selon l'une quelconque des revendications 1 à 6,
b) fermer le dispositif de remplissage de secours (10),
c) remplir le canon (80) et ouvrir le volet de bouche,
d) ouvrir le dispositif d'ouverture (30) du dispositif de remplissage de secours (10),
e) attendre l'équilibre de pression entre ladite au moins une zone partielle du sous-marin et l'environnement.

10. Procédé selon la revendication 9, **caractérisé en ce que** le temps entre l'ouverture du dispositif d'ouverture (30) et l'équilibre de pression n'est pas inférieur à 5 minutes, et le temps entre l'ouverture du dispositif d'ouverture (30) et l'équilibre de pression n'est pas supérieur à 25 minutes, préférablement n'est pas supérieur à 15 minutes, de préférence n'est pas supérieur à 10 minutes.

11. Procédé selon l'une quelconque des revendications 9 et 10, **caractérisé en ce qu'**à l'étape a), d'abord le dispositif de retenue (20) et ensuite le dispositif d'ouverture (30) est inséré.

12. Procédé selon l'une quelconque des revendications 9 à 11, **caractérisé en ce qu'**à l'étape d), l'ouverture du dispositif d'ouverture (30) est effectuée à une distance de sécurité au moyen d'une pompe manuelle hydraulique.

13. Procédé selon l'une quelconque des revendications 9 à 12, **caractérisé en ce qu'**à l'étape a), dans une étape aa), en raison de la profondeur de plongée actuelle, il est établi si l'ouverture du dispositif de retenue (20) aboutit à une vitesse de remplissage trop rapide à l'étape c) en raison de la dimension et de la pression ambiante, et si c'est le cas, à l'étape ab), un dispositif de fermeture (60) est disposé sur le côté du dispositif de retenue (20), tourné vers le canon (80), afin de diminuer la superficie de section transversale pouvant être traversée par l'eau.

14. Procédé selon la revendication 13, **caractérisé en ce qu'**à l'étape aa), la réduction nécessaire de la superficie de section transversale pouvant être traversée par l'eau est calculée, et ensuite la dimension du dispositif de fermeture (60) est sélectionnée.
